# EUROPÄISCHE PATENTSCHRIFT

(11) **EP 3 482 454 B1**
(45) Veröffentlichungstag und Bekanntmachung des Hinweises auf die Patenterteilung: **30.09.2020**
(21) Anmeldenummer: 17735448.7
(22) Anmeldetag: 27.06.2017
(51) Int. Cl.: H01Q 3/32, H01Q 13/02, H01Q 15/24, H01P 1/18

(54) **PHASENGESTEUERTES ANTENNENELEMENT**
PHASE-CONTROLLED ANTENNA ELEMENT
ÉLÉMENT ANTENNE À COMMANDE DE PHASE

(30) Priorität: 08.07.2016 DE 102016112582
(43) Veröffentlichungstag der Anmeldung: 15.05.2019
(73) Patentinhaber: Lisa Dräxlmaier GmbH, 84137 Vilsbiburg (DE)
(72) Erfinder: OPPENLÄNDER, Jörg, 72138 Kirchentellinsfurt (DE); MÖSSINGER, Alexander, 72070 Tübingen (DE)
(86) Internationale Anmeldenummer: PCT/EP2017/065881
(87) Internationale Veröffentlichungsnummer: WO 2018/007209

(56) Entgegenhaltungen:
- EP-A1- 2 955 788
- WO-A1-02/084797
- CN-A- 103 107 386
- DE-A1-102007 003 388
- JP-A- S55 102 901
- US-A- 2 716 221
- US-A1- 2010 109 960

## Beschreibung

Die Erfindung betrifft ein phasengesteuertes Antennenelement für phasengesteuerte Gruppenantennen, insbesondere für den GHz-Frequenzbereich.

Ein phasengesteuertes Antennenelement soll die Phasenlage einer vom Antennenelement abgestrahlten und/oder empfangenen elektromagnetischen Welle in einfacher Weise beliebig einstellen, steuern und kontrollieren.

Es ist bekannt, dass sich mit Hilfe von variablen, steuerbaren Phasenstellgliedern ("phase shifters") das Antennenrichtdiagramm von stationären Antennengruppen räumlich verändern lässt. So kann z.B. der Hauptstrahl in verschiedene Richtungen geschwenkt werden. Die Phasenstellglieder verändern dabei die relative Phasenlage der Signale, die von verschiedenen einzelnen Mitgliedern der Gruppenantennen empfangen oder gesendet werden. Wird die relative Phasenlage der Signale der einzelnen Antennen mit Hilfe der Phasenstellglieder entsprechend eingestellt, dann zeigt die Hauptkeule ("main beam") des Antennendiagramms der Gruppenantenne in die gewünschte Richtung.

Die derzeit bekannten Phasenstellglieder sind meist aus nichtlinearen Festkörpern ("solid state phase shifters"), meist Ferriten, Mikroschaltern (MEMS-Technologie, binäre Schalter), oder Flüssigkristallen ("liquid crystals") aufgebaut. Alle diese Technologien haben jedoch den Nachteil, dass sie zu einem oft erheblichen Signalverlust führen, da ein Teil der Hochfrequenzleistung in den Phasenstellgliedern dissipiert wird. Insbesondere bei Anwendungen im GHz-Bereich sinkt die Antenneneffizienz der Gruppenantennen dadurch stark ab.

Herkömmliche Phasenstellglieder müssen darüber hinaus immer in den Speisenetzwerken der Gruppenantennen untergebracht werden. Dies führt zu einer unerwünschten Vergrößerung der Dimensionen der Speisennetzwerke und damit der Gruppenantennen selbst. Zudem werden die Gruppenantennen typischerweise sehr schwer.

Phasengesteuerte Gruppenantennen, bei denen herkömmliche Phasenstellglieder verwendet werden, sind sehr teuer. Insbesondere für zivile Anwendungen oberhalb von 10 GHz verhindert dies deren Verwendung.

Ein weiteres Problem stellt die genaue Kontrolle des Antennendiagramms der Gruppenantennen dar. Eine solche Kontrolle ist nur möglich, wenn die Amplitudenrelationen und die Phasenrelationen aller Signale, welche von den Antennenelementen der Gruppenantenne gesendet oder empfangen werden, zu jedem Zeitpunkt (d.h. für jeden Zustand) genau bekannt sind.

Keine der derzeit bekannten Technologien für Phasenstellglieder erlaubt jedoch die zuverlässige instantane Bestimmung der Phasenlage des Signals nach dem Phasenstellglied. Hierzu wäre es erforderlich, den Zustand des Phasenstellglieds jederzeit zuverlässig bestimmen zu können. Dies ist jedoch praktisch weder bei Festkörper-, noch bei MEMS- oder Flüssigkristallphasenschiebern möglich.

Festkörper-Phasenschieber beinhalten zudem typischerweise nichtlineare Bauteile, was die Bestimmung der Amplitudenrelationen sehr schwierig oder gar unmöglich macht. Außerdem sind die Dämpfungswerte und die Wellenimpedanz solcher Phasenschieber typischerweise vom Wert der Phasendrehung abhängig.

Phasenschieber, welche auf Mikroschaltern (MEMS-Technologie) aufbauen, arbeiten typischerweise binär. Bei binären Phasenschiebern kann prinzipiell die Phasenlage der Einzelsignale nur in bestimmten Schritten granular eingestellt werden. Eine hochpräzise Ausrichtung des Antennendiagramms ist so prinzipiell nicht möglich.

Bei Flüssigkristallphasenschiebern besteht darüber hinaus das Problem der Abhängigkeit der Kennlinien von Umgebungseinflüssen. Die Kennlinien der Bauteile zeigen eine starke Temperatur- und Druckabhängigkeit und frieren z.B. bei tieferen Temperaturen ein.

Aus US6822615B2 ist ein phasengesteuertes Antennenarray bekannt, das elektronisch steuerbare Linsen und MEMS Phasenschieber beinhaltet. Die DE9200386U1 zeigt eine Antennenstruktur nach dem Yagi-Prinzip, bei der parasitäre Elemente aus kreisförmigen, zentrisch gelochten Scheiben zwischen hülsenförmigen Abstandshaltern auf ein Tragrohr aufgeschoben werden.

Des Weiteren offenbart die WO 02/084797 A1 eine phasengesteuerte Gruppenantenne mit mehreren zirkular polarisierten Strahlerelementen, wobei die Gruppenantenne Bewegungsmittel umfasst, die zur unabhängigen und winkligen Drehung zumindest eines Teils der Strahlerelemente dient.

Die Aufgabe der Erfindung besteht deshalb darin, ein phasengesteuertes Antennenelement, insbesondere für phasengesteuerte Gruppenantennen und für den GHz-Frequenzbereich zur Verfügung zu stellen, welches
1. die exakte Einstellung und Steuerung der Phasenlage von Signalen erlaubt, welche vom Antennenelement gesendet und/oder empfangen werden,
2. zu jedem Zeitpunkt die instantane Bestimmung der Phasenlage des empfangenen und/oder gesendeten Signals zulässt,
3. keine Abhängigkeit der Wellenimpedanz von der Phasenlage zeigt,
4. keine oder nur sehr geringe Verluste induziert,
5. Phasensteuerung und Antennenfunktion in einem einzigen Bauteil integriert, und
6. kostengünstig realisierbar ist.

Diese Aufgabe wird durch ein erfindungsgemäßes phasengesteuertes Antennenelement mit den Merkmalen des Anspruchs 1 gelöst. Vorteilhafte Weiterbildungen der Erfindung sind den abhängigen Ansprüchen, der Beschreibung und den Figuren zu entnehmen.

Das phasengesteuerte Antennenelement besteht aus einem Hohlleiterstrahler (1) mit Signalauskopplung bzw. -einkopplung (7), in den ein drehbares Phasenstellglied (2) eingebracht wird, und einer Antriebseinheit (6).

Das Phasenstellglied umfasst dabei eine Halterung (3), mindestens zwei Polarisatoren (4), die an der Halterung (3) befestigt sind, und ein Verbindungselement (5).

Jeder der mindestens zwei Polarisatoren (4) kann ein zirkular polarisiertes Signal in ein linear polarisiertes Signal umwandeln. Das Phasenstellglied (2) ist im Hohlleiterstrahler (1) drehbar angebracht und mit Hilfe des Verbindungselements (5) mit der Antriebseinheit (6) derart verbunden, so dass die Antriebseinheit (6) das Phasenstellglied (2) um die Achse (10) des Hohlleiterstrahlers (1) drehen kann, wie dies in Fig. 1 skizzenartig verdeutlicht ist.

Die prinzipielle Funktionsweise der Erfindung ist in Fig. 2 dargestellt. Eine in den Hohlleiterstrahler (1) einfallende Welle (19a) mit zirkularer Polarisation und Phasenlage ϕ wird durch den ersten Polarisator (4a) in eine Welle mit linearer Polarisation (19b) transformiert. Diese Welle linearer Polarisation wird durch den zweiten Polarisator (4b) in eine Welle mit zirkularer Polarisation (19c) rückverwandelt.

Wird das Phasenstellglied (2) jetzt mit Hilfe der Antriebseinheit (6) und dem Verbindungselement (5) um einen Winkel Δθ im Hohlleiterstrahler (1) gedreht, dann rotiert der Polarisationsvektor (19b) der linearen Welle zwischen den beiden Polarisatoren (4a) und (4b) in einer Ebene senkrecht zur Achse (10) (Fortpflanzungsrichtung der elektromagnetischen Welle) mit. Da sich auch der Polarisator (4a) ebenfalls mit dreht, hat die zirkulare Welle (19c), welche vom zweiten Polarisator (4b) generiert wird, jetzt eine Phasenlage von ϕ+2Δθ Die zirkulare Welle (19c) mit Phasenlage ϕ+2Δθ kann daraufhin mit Hilfe der Signalauskopplung bzw. -einkopplung (7) aus dem Hohlleiterstrahler (1) ausgekoppelt werden.

Bedingt durch die Konstruktion der Phasensteuerung des Antennenelements ist die Abhängigkeit der Phasenwinkeldifferenz zwischen auslaufender (19c) und einlaufender (19a) zirkularer Welle von der Drehung des Phasenstellglieds (2) streng linear, stetig und streng 2Π periodisch. Zudem kann jede beliebige Phasendrehung bzw. Phasenschiebung kontinuierlich durch die Antriebseinheit (6) eingestellt werden.

Da es sich beim Phasenstellglied (2) elektrodynamisch betrachtet um ein rein passives Bauelement handelt, welches keinerlei nichtlineare Komponenten enthält, ist seine Funktion vollständig reziprok. D.h., dass eine Welle, welche von unten nach oben durch das Phasenstellglied (2) läuft, in gleicher Weise in ihrer Phase gedreht wird wie eine Welle, welche von oben nach unten durch das Phasenstellglied (2) läuft.

Die Phasenlage eines vom Hohlleiterstrahlers (1) abgesendeten bzw. empfangenen Signals kann damit beliebig eingestellt werden. Auch der simultane Sende- und Empfangsbetrieb ist möglich.

Auch die Wellenimpedanz des Hohlleiterstrahlers (1) ist konstruktionsbedingt vollkommen unabhängig von der relativen Phasenlage von ein- und auslaufender Welle.

Dies ist bei Antennenelementen, welche mit Hilfe von nichtlinearen Phasenschiebern wie etwa Halbleiterphasenschiebern oder Flüssigkristallphasenschiebern in ihrer Phasenlage gesteuert werden, typischerweise nicht der Fall. Dort ist die Wellenimpedanz von der relativen Phasenlage abhängig, was diese Bauteile schwierig zu steuern macht.

Die Phasensteuerung arbeitet zudem praktisch verlustlos, da bei entsprechender Auslegung die durch die Polarisatoren (4a, b) und den dielektrischen Halter (3) induzierten Verluste sehr klein sind.

Bei Frequenzen von 20 GHz zum Beispiel betragen die gesamten Verluste weniger als 0,2 dB, was einer Effizienz von mehr als 95% entspricht. Konventionelle Phasenschieber dagegen haben typischerweise bei diesen Frequenzen bereits Verluste von mehreren dB.

Bezüglich seiner Hochfrequenzeigenschaften ist das erfindungsgemäße phasengesteuerte Antennenelement daher kaum von einem entsprechenden Antennenelement ohne Phasensteuerung, wie es z.B. in Antennenfeldern bereits eingesetzt wird, unterscheidbar.

So ist bekannt, dass z.B. dielektrisch gefüllte Hornstrahler, insbesondere bei Frequenzen größer 20 GHz, wegen ihrer hohen Antenneneffizienz in Antennenfeldern zum Einsatz kommen. Werden solche Antennenfelder mit erfindungsgemäßen phasengesteuerten Antennenelementen realisiert, dann ändern sich die HF-Eigenschaften, insbesondere Antennengewinn und Antenneneffizienz, der Antennenfelder trotz der zusätzlichen Phasensteuerung vorteilhafterweise nur unmaßgeblich.

Ein weiterer Vorteil der erfindungsgemäßen Vorrichtung liegt daher darin, dass die Phasensteuerungsfunktion und die Antennenfunktion in einem einzigen Bauteil integriert und trotzdem völlig unabhängig voneinander sind.

Der Hohlleiterstrahler (1) ist vorzugsweise so ausgelegt, dass er mindestens ein zylinderförmiges Hohlleiterstück (-abschnitt) beinhaltet. Damit ist sicher gewährleistet, dass sich in seinem Innern eine zylindersymmetrische elektromagnetische Schwingungsmode (Mode) zirkularer Polarisation ausbilden kann, welche von den Polarisatoren (4) in eine Mode linearer Polarisation transformiert werden kann.

Sowohl der Hohlleiterabschluss des Hohlleiterstrahlers, als auch seine Öffnung (Apertur) müssen hingegen nicht notwendigerweise einen kreisförmigen Querschnitt besitzen. Je nach Art der Aus- bzw. Einkopplung (7) kann der Hohlleiterabschluss z.B. konisch oder einseitig gestuft ausgeführt sein. Die Apertur des Hohleiterstrahlers kann bei der Anwendung in zweidimensionalen Antennenfeldern z.B. auch konisch, quadratisch oder rechteckig ausgelegt werden.

Da sich zylindersymmetrische Moden auch in Hohlleitern mit nichtkreisförmigen Querschnitten, wie z.B. elliptischen oder vieleckigen Querschnitten, ausbreiten können, sind jedoch auch andere Bauformen des Hohlleiterstrahlers denkbar.

In Rundhohlleitern bilden sich bekanntermaßen zylindrische Moden generisch aus. Es kann daher von Vorteil sein den Hohlleiterstrahler (1) als Rundhohlleiter auszubilden, wenn die Signalauskopplung bzw. -einkopplung (7) entsprechend ausgelegt werden kann.

Um den Antennengewinn des phasengesteuerten Antennenelements zu verbessern, kann es darüber hinaus von Vorteil sein, den Hohlleiterstrahler (1) als Hornstrahler auszulegen.

Im Übrigen erfolgt die dimensionsmäßige Auslegung des Hohlleiterstrahlers (1) für ein bestimmtes Betriebsfrequenzband den bekannten Verfahren der Antennentechnik.

Eine Drehachse (10) für das Phasenstellglied (2) liegt vorzugsweise in der Symmetrieachse des zylinderförmigen Hohlleiterstücks, welches der Hohlleiterstrahler (1) vorzugsweise beinhaltet. Damit kann gewährleistet werden, dass die Modenumwandlung durch die Polarisatoren (4) in optimaler Weise erfolgt.

Die mindestens zwei Polarisatoren (4a) und (4b) sind vorzugsweise senkrecht zur Drehachse (10) und parallel zueinander in der Halterung (3) angebracht. Die lineare Mode zwischen den Polarisatoren kann sich dann ungestört ausbilden.

Wird die Antriebseinheit (6) mit einem Winkellagegeber ausgestattet oder ist sie selbst schon winkellagegebend (wie z.B. bei manchen Piezomotoren), so kann die Phasenlage der vom Hohleiterstrahler (1) abgestrahlten und/oder empfangenen Welle (19a) zu jedem Zeitpunkt instantan, d.h. sofort, ohne weitere Berechnung, exakt bestimmt werden.

Wegen des einfachen Aufbaus des Phasenstellglieds (2) und der Tatsache, dass lediglich sehr einfach aufgebaute Antriebe (6) erforderlich sind, lässt sich das phasengesteuerte Antennenelement sehr kostengünstig realisieren. Auch eine Reproduktion der phasengesteuerten Antennenelemente mit großen Stückzahlen, z.B. für die Anwendung in größeren Gruppenantennen, ist ohne weiteres möglich.

Als Antriebseinheiten (6) kommen zum Beispiel sowohl kostengünstige Elektromotoren bzw. Mikro-Elektromotoren, als auch Piezomotoren, oder einfache Aktuatoren, die aus elektroaktiven Materialen aufgebaut sind, in Frage.

Das Verbindungselement (5) ist bevorzugt als Achse ausgeführt und besteht dabei vorzugsweise aus einem nichtmetallischen, dielektrischen Material wie z.B. Kunststoff. Dies hat den Vorteil, dass zylindrische Hohlraummoden nicht, oder nur sehr wenig gestört werden, wenn die Achse symmetrisch im Hohlleiterstrahler (1) angebracht wird.

Werden zum Betrieb des Hohlleiterstrahlers (1) Koaxialmoden verwendet, dann können allerdings auch metallische Achsen zur Anwendung kommen. In einem solchen Fall ist es sogar denkbar, dass die Antriebseinheit (6) direkt am Phasenstellglied (2) im Hohlleiterstrahler (1) angebracht ist.

Es ist jedoch auch denkbar, dass die Antriebseinheit (6) das Phasenstellglied (2) kontaktlos, z.B. über ein rotierendes magnetisches Feld, dreht. Hierzu kann z.B. über dem Abschluss des Hohlleiterstrahlers ein magnetischer Rotator angebracht werden, der dann zusammen mit dem rotierenden magnetischen Feld als Verbindungselement (5) wirkt, wenn z.B. Teile des Polarisators aus magnetischen Materialien bestehen.

Die Polarisatoren (4a) und (4b) können z.B. aus einfachen, ebenen Mäanderpolarisatoren bestehen, welche auf ein herkömmliches Trägermaterial aufgebracht sind. Hergestellt werden können diese Polarisatoren durch bekannte Dünnschicht-Ätzverfahren oder durch additive Verfahren ("circuit printing").

Wie in Fig. 3 dargestellt, besitzen die mindestens zwei Polarisatoren (4a) und (4b) vorzugsweise eine zur Achse (10) symmetrischen Form, so dass sie im zylindersymmetrischen Hohlleiterstück des Hohlleiterstrahlers (1) in einfacher Weise untergebracht werden können.

Der in Fig. 3 dargestellte Polarisator (4a, b) ist als Mäanderpolarisator ausgeführt. Vorteilhaft sind dabei Mehrschicht-Mäanderpolarisatoren, d.h. parallel zueinander ausgerichtete, nur Bruchteile der Wellenlängenlänge voneinander getrennte Strukturen, da diese große Frequenzbandbreiten aufweisen können und so einen breitbandigen Betrieb ermöglichen.

Es gibt jedoch auch eine Vielzahl von anderen möglichen Ausführungsformen von Polarisatoren für elektromagnetische Wellen, welche eine Welle zirkularer Polarisation in eine Welle linearer Polarisation transformieren können.

So sind z.B. Ausführungsformen denkbar, bei denen die Umwandlung der Signalpolarisation nicht durch ebene Polarisatoren sondern durch räumlich in der Halterung verteilte Strukturen erfolgt (z.B. Septum-Polarisatoren). Für die Funktion der Erfindung kommt es lediglich darauf an, dass diese Strukturen eine in den Hohlleiterstrahler (1) einfallende Welle mit zirkularer Polarisation zunächst in eine Welle mit linearer Polarisation transformieren und anschließend in eine Welle mit zirkularer Polarisation zurücktransformieren können.

Für die Halterung (3) können z.B. geschlossenzellige Schäume mit geringer Dichte, welche bekanntermaßen sehr geringe HF-Verluste aufweisen, aber auch Kunststoffmaterialien wie

Polytetrafluorethylen (Teflon) oder Polyimide verwendet werden. Wegen der insbesondere bei Frequenzen oberhalb von 10 GHz geringen Größe des Phasenstellglieds im Bereich einer Wellenlänge, bleiben die HF-Verluste bei entsprechender Impedanzanpassung an die entsprechende elektromagnetische Mode im Hohlleiterstrahler (1) auch hier sehr klein.

Da elektrodynamisch betrachtet die dimensionsmäßige Auslegung des Phasenstellglieds (2) bei einer bestimmten Betriebsfrequenz in ähnlicher Weise erfolgt wie die dimensionsmäßigen Auslegung des Hohlleiterstrahlers (1) bei einer bestimmten Betriebsfrequenz, kann das Phasenstellglied (2) typischerweise ohne weiteres im Inneren des Hohlleiterstrahlers (1) angebracht werden.

So liegt nach den bekannten Auslegungsvorschriften für einen Hohlleiterstrahler (1) dessen minimaler Durchmesser typischerweise im Bereich einer Wellenlänge der Betriebsfrequenz. Die Ausdehnung des Hohlleiterstrahlers (1) in Richtung der einfallenden Wellen liegt typischerweise bei einigen Wellenlängen der Betriebsfrequenz.

Da die Polarisatoren (4a) und (4b) und ihr Abstand zueinander ebenfalls entsprechend der Wellenlänge der Betriebsfrequenz nach den bekannten Verfahren der Impedanzanpassung ausgelegt werden, liegen die Dimensionen des Phasenstellglieds immer im Bereich der Dimensionen des Hohlleiterstrahlers (1).

Bei einer Frequenz von 20 GHz z.B. liegen die Abmessungen des Phasenstellglieds (2) typischerweise im Bereich kleiner als eine Wellenlänge, d.h. ca. 1cm x 1cm. Wird die Halterung (3) als dielektrischer Füllkörper ausgelegt und die Dielektrizitätszahl entsprechend groß gewählt, dann können auch sehr viel kleiner Formen realisiert werden. Die Ohmschen Verluste steigen dann zwar leicht an, liegen aber immer noch lediglich im Prozentbereich.

In jedem Fall kann, auch wenn die Dimension des Hohlleiterstrahlers (1) sehr klein gewählt wird, durch entsprechende Wahl der Dielektrizitätszahl für das Material des Halters (3), das Phasenstellglied (2) so klein gemacht werden, dass es im Hohlleiterstrahler (1) Platz findet.

### Im Folgenden werden Ausführungsbeispiele der Erfindung anhand weiterer Figuren gezeigt:

- Figur 4: Phasengesteuertes Antennenelement in MS-Technologie,
- Figur 5: Phasengesteuertes Antennenelement mit dielektrischem Füllkörper,
- Figur 6: Phasengesteuertes Antennenelement für linear Moden,
- Figur 7: Phasengesteuertes Antennenelement für linear Moden in MS-Technologie,
- Figur 8: Phasengesteuertes Antennenelement mit zusätzlichen drehbaren Polarisatoren.

Eine Ausführungsform des phasengesteuerten Antennenelements ist in Fig. 4 schematisch dargestellt.

Der Hohlleiterstrahler (1) ist als zylindrischer Hornstrahler ausgelegt und die Signalauskopplung bzw. -einkopplung (7) ist in Mikrostreifentechnologie auf einem HF-Substrat (71) ausgeführt.

Die zur Aus- bzw. Einkopplung der zirkularen Mode verwendete Mikrostreifenleitung (7) ist hier schlaufenförmig ausgelegt. Dies hat den Vorteil, dass die zylindersymmetrische Hohlleitermode im Hohlleiterstrahler (1) direkt und praktisch ohne Verluste angeregt bzw. ausgekoppelt werden kann.

Der Hohlleiterstrahler (1) ist an der Position der Auskopplung (7) mindestens teilweise derart ausgeschnitten, dass die Signalauskopplung bzw. -einkopplung (7) mit ihrem Substrat (71) in den Hohlleiterstrahler (1) eingeführt und ausgerichtet werden kann.

Damit keine Störung der HF-Ströme, welche an den Innenwänden des Hohlleiterstrahlers (1) fließen, auftritt, sind leitende Durchkontaktierungen ("vias") (72) vorgesehen, welche einen durchgehenden elektrischen Kontakt zwischen Ober- und Unterteil des Hohlleiterstrahlers (1) an der Stelle, an der die Ein- bzw. Auskopplung (7) eingeführt wird, herstellen (sog. "via fence").

Zudem ist im Substrat (71) eine Aussparung (73) vorgesehen, durch welche die Achse (5), die die Verbindung zwischen der Antriebseinheit (6) und dem Phasenstellglied (2) herstellt, geführt werden kann.

Im Ausführungsbeispiel der Fig. 4 ist zudem die Halterung (3) der Polarisatoren (4) als dielektrischer Füllkörper (9) ausgeführt, welcher den Querschnitt des Hohlleiterstrahlers (1) vollständig ausfüllt.

Solche Ausführungsformen der Halterung können von Vorteil sein, da damit die Impedanzanpassung der Moden im Hohlleiterstrahler (1) erleichtert werden kann und unerwünschte Moden unterdrücken werden können.

Als Materialien für den dielektrischen Füllkörper kommen dabei insbesondere Kunststoffmaterialien mit niedriger Oberflächenenergie, wie z.B. Polytetrafluorethylen (Teflon) oder Polyimide, in Frage, welche bei einer Drehung im Hohlleiterstrahler (1) nur eine sehr geringe bis vernachlässigbare Reibung erzeugen.

In der in Fig. 5 schematisch dargestellten Ausführungsform wird die Signalauskopplung bzw. -einkopplung (7) zweigeteilt als zwei orthogonale, stiftartige Mikrostreifenleitungen (7a) und (7b) ausgeführt, welche sich auf zwei separaten, übereinanderliegenden Substraten befinden.

Solche Ausführungsformen können von Vorteil sein, wenn mit dem phasengesteuerten Antennenelement zwei Signale orthogonaler Polarisation gleichzeitig empfangen und/oder gesendet werden sollen. Auch können Phasenungleichgewichte ("phase imbalances") kompensiert werden, wenn die Signale in einem orthogonalen System verarbeitet werden.

Im Ausführungsbeispiel der Fig. 5 sind weitere dielektrische Füllkörper (9a) und (9b) vorgesehen, die dafür sorgen, dass das im Hohlleiterstrahler (1) verbliebene Luftvolumen vollständig mit Dielektrikum gefüllt ist.

Typischerweise sind dabei die Füllkörper (9a) und (9b) fest im Hohlleiterstrahler (1) montiert und drehen sich nicht mit dem Phasenstellglied mit. Hierzu besitzen sie typischerweise eine Aussparung für die Achse (10), analog zu den Substraten der Mikrowellenleitungen (7a) und (7b).

Wenn die dielektrischen Füllkörper (9a) und (9b) aus demselben Material bestehen wie der dielektrische Füllkörper der Halterung (3), dann ist der Hohlleiterstrahler (1) homogen mit Dielektrikum gefüllt und die Modenverteilung in seinem Innern ist vorteilhafterweise homogen.

Je nach geometrischer Form des Hohlleiterstrahlers (1) kann es jedoch auch von Vorteil sein, für die verschiedenen dielektrischen Füllkörper 9. 9a, 9b unterschiedliche Dielektrizitätszahlen zu wählen. Z.B. dann, wenn sich der Hohlleiterstrahler (1) nach unten hin verjüngt, kann es vorteilhaft sein für den Füllkörper (9b) eine höhere Dielektrizitätszahl zu verwenden.

Eine Weiterentwicklung der Erfindung zum direkten Empfang bzw. Senden von Signalen mit linearer Polarisation durch das phasengesteuerte Antennenelement ist in Fig. 6 dargestellt.

Die vorteilhafte Weiterentwicklung besteht darin, dass im Hohlleiterstrahler (1) vor dem Phasenstellglied (2) mindestens ein weiterer Polarisator (41) angebracht ist, welcher Signale mit linearer Polarisation in Signale mit zirkularer Polarisation transformieren kann, und nach dem Phasenstellglied (2) und vor der Auskopplung (7) mindestens ein weiterer Polarisator (42) angebracht ist, welcher Signale zirkularer Polarisation in Signale linearer Polarisation transformieren kann.

Das Phasenstellglied (2) besteht weiterhin aus der Halterung (3) und den Polarisatoren (4a) und (4b) und verfügt über eine Antriebseinheit (6), welche über das Verbindungselement (5) mit dem Phasenstellglied (2) bzw. der Halterung (3) derart verbunden ist, dass das Phasenstellglied (2) bzw. die Halterung (3) im Hohlleiterstrahler (1) um die Achse (10) gedreht werden kann.

Dadurch, dass der erste zusätzliche Polarisator (41) ein einfallendes Signal mit linearer Polarisation in ein Signal mit zirkularer Polarisation umwandelt, kann das Phasenstellglied (2) seine erfindungsgemäße Funktion ohne weiteres ausüben.

Der zweite Polarisator (42), welcher nach dem Phasenstellglied (2) und vor der Auskopplung (7) angebracht ist, transformiert das vom Phasenstellglied (2) erzeugte und in seiner Phasenlage bestimmte Signal zirkularer Polarisation dann wieder zurück in ein Signal linearer Polarisation, welches von einer entsprechend für lineare Moden ausgelegten Auskopplung (7) direkt ausgekoppelt werden kann.

Die Funktion der Anordnung ist wieder vollständig reziprok. Im Sendefall wird durch die Einkopplung (7) eine lineare Mode im Hohlleiterstrahler (1) angeregt, welche durch den zweiten Polarisator (42) in eine zirkulare Mode transformiert wird. Dieser zirkularen Mode wird mit dem Phasenstellglied (2) eine vom Drehwinkel des Phasenstellglieds (2) um die Achse (10) abhängige Phasenlage aufgeprägt. Das zirkular polarisierte Signal mit der eingestellten Phasenlage, welches das Phasenstellglied (2) verlässt, wird vom ersten Polarisator (41) in ein Signal mit linearer Polarisation und der aufgeprägten Phasenlage transformiert und vom Hohlleiterstrahler (1) abgestrahlt.

Die in Fig. 6 dargestellte Anordnung funktioniert zudem auch für zwei simultan einfallende orthogonale lineare Polarisationen, wenn die Signalauskopplung bzw. -einkopplung (7) entsprechend für zwei orthogonale lineare Moden ausgelegt ist, z.B. so wie in Fig. 5 dargestellt.

Das simultane Senden und Empfangen von Signalen gleichartiger oder unterschiedlicher Polarisation ist ebenfalls möglich.

Eine Ausführungsform der in Fig. 6 gezeigten Weiterentwicklung ist in Fig. 7 schematisch dargestellt.

Die Signalauskopplung bzw. -einkopplung (7) ist analog zum Ausführungsbeispiel der Fig. 5 zweigeteilt als stiftförmige, orthogonale Mikrostreifenleitung (7a) und (7b) auf separaten Substraten ausgeführt.

Die zusätzlichen Polarisatoren (41) und (42) sind jeweils in einen dielektrischen Füllkörper (9c) bzw. (9d) eingebettet und typischerweise fest im Hohlleiterstrahler (1) montiert. Der Bereich zwischen den Aus- bzw. Einkopplungen (7a) und (7b) ist mit einem dielektrischen Füllkörper (9a), der Hohlleiterabschluss unterhalb der Aus- bzw. Einkopplung (7b) ist mit einem dielektrischen Füllkörper (9b) gefüllt.

Dieser Aufbau hat den Vorteil, dass der gesamte Innenraum des Hohlleiterstrahlers (1) mit einem typischerweise gleichartigen Dielektrikum gefüllt ist und es damit nicht zu Modendiskontinuitäten kommen kann.

Der zweite zusätzliche Polarisator (42) und sein dielektrischer Füllkörper (9c) besitzen ebenso wie die dielektrischen Füllkörper (9b) und (9a) eine mittige Aussparung für die Achse (5) analog zu den Substraten der Mikrostreifenleitungen (7a) und (7b) (vgl. Fig. 4, (73)), so dass die Achse (5) frei gedreht werden kann.

Die Aus- bzw. Einkopplung (7a) und (7b) kann für eine entsprechende Anwendung auch einteilig für eine lineare Mode ausgelegt werden (analog zum Ausführungsbeispiel der Fig. 4).

Um eine Polarisationsdrehung einer einfallenden Welle zu kompensieren, ist es zudem denkbar, den ersten zusätzlichen Polarisator (41) drehbar zu gestalten und mit einem eigenständigen Antrieb auszustatten, so dass der Polarisator (41) unabhängig vom Phasenstellglied (2) im Hohlleiterstrahler (1) um die Achse (10) gedreht werden kann.

Eine solche Anordnung ist insbesondere dann vorteilhaft, wenn in mobilen Anordnungen wegen der Bewegung des Trägers eine Drehung des Polarisationsvektors der einfallenden Welle relativ zur fest auf dem Träger montierten Gruppenantenne auftritt.

Da eine solche Polarisationsdrehung im Allgemeinen unabhängig von der Phasendrehung ist, welche der räumlichen Ausrichtung des Antennenstrahls dient, muss die Drehung des Polarisators (41) unabhängig von der Drehung des Phasenstellglieds (2) erfolgen können.

Ein entsprechendes Ausführungsbeispiel ist in Fig. 8 schematisch dargestellt.

Der Polarisator (41) ist drehbar im Hohlleiterstrahler (1) montiert und mit Hilfe eines Verbinders (13) mit einem eigenen Antrieb (12) verbunden, so dass dieser Antrieb (12) den Polarisator (41) um die Achse (10) drehen kann.

Die unabhängige Drehung des Polarisators (41) von der Drehung des Phasenstellglieds (2) ist im Ausführungsbeispiel der Fig. 8 so realisiert, dass die Achse (5), welche das Phasenstellglied (2) mit seinem Antrieb (6) verbindet, als Hohlachse ausgeführt ist. In dieser Hohlachse befindet sich der Verbinder (13), welcher den Polarisator (41) mit seinem Antrieb (12) verbindet.

Da die Polarisationsebene einer Welle mit linearer Polarisation nur in einem Winkelbereich von 180° definiert ist, ist für die Drehung des Polarisators (41) ein Winkelbereich von -90° bis +90°, d.h. eine Halbkreisdrehung, ausreichend.

Der zweite zusätzliche Polarisator (42) ist fest im Antennenstrahler (1) angebracht, da seine Ausrichtung die Ausrichtung der linearen Mode bestimmt, welche von der Aus- bzw. Einkopplung (7) aus- bzw. eingekoppelt wird. Die feste Ausrichtung des Polarisators (42) richtet sich daher nach der Lage der Aus- bzw. Einkopplung (7).

Die Aus- bzw. Einkopplung (7) ist im Ausführungsbeispiel der Fig. 8 einteilig als stiftartige Mikrostreifenleitung ausgeführt.

Diese Ausführungsform ist vorteilhaft, wenn eine lineare Mode aus dem Hohlleiterstrahler (1) aus- bzw. eingekoppelt werden soll.

Sollen dagegen zwei orthogonale lineare Moden aus- bzw. eingekoppelt werden, dann ist die in Fig. 7 gezeigte zweiteilige Aus- bzw. Einkopplung (7a) und (7b) vorteilhaft, welche in gleicher Weise wie im Ausführungsbeispiel der Fig. 7 im Ausführungsbeispiel der Fig. 8 realisiert werden kann.

Wird die Aus- bzw. Einkopplung (7) zweigeteilt realisiert, dann kann auf den zweiten zusätzlichen Polarisator (42) auch verzichtet werden, da das vom Phasenstellglied (2) erzeugte zirkular polarisierte Signal prinzipiell alle Information der einfallenden Welle enthält. Zur Rekombination des ursprünglichen Signals kann dann z.B. ein 90° Hybridkoppler verwendet werden, in welchen das in die Signale (7a) und (7b) aufgeteilte Signal eingespeist wird.

**Bezugszeichen**

| | |
|---|---|
| Hohlleiterstrahler | 1 |
| Phasenstellglied | 2 |
| Halterung | 3 |
| Polarisatoren | 4, 4a, 4b |
| Achse, Verbindungselement | 5 |
| Antriebseinheit | 6 |
| Ein- bzw. Auskopplung | 7 |
| Mikrostreifenleitungen | 7a, 7b |
| Füllkörper | 9, 9a, 9b, 9c, 9d |
| Achse | 10 |
| Antrieb | 12 |
| Verbinder | 13 |
| Welle | 19, 19a, 19b, 19c |
| Zusätzliche Polarisatoren | 41, 42 |
| Substrat | 71 |
| Durchkontaktierung | 72 |
| Aussparung | 73 |

## Patentansprüche

1. Phasengesteuertes Antennenelement für Gruppenantennen, mit einem Hohlleiterstrahler (1),
einem drehbaren, im Hohlleiterstrahler (1) angeordneten Phasenstellglied (2) mit
• mindestens zwei Mäanderpolarisatoren (4), die jeweils ein zirkular polarisiertes Signal in ein linear polarisiertes Signal umwandeln können,
• einer Halterung (3), die mit den Mäanderpolarisatoren (4) verbunden ist,
• einem Verbindungselement (5),
einer Antriebseinheit (6), die über das Verbindungselement (5) mit dem Phasenstellglied (2) verbunden ist, so dass das Phasenstellglied (2) um die Achse (10) des Hohlleiterstrahlers (1) gedreht werden kann, und
einer Signalauskopplung bzw. -einkopplung (7) aus dem bzw. in den Hohlleiterstrahler (1).

2. Phasengesteuertes Antennenelement nach Anspruch 1, wobei der Hohlleiterstrahler (1) einen zylinderförmigen Hohlleiterabschnitt aufweist.

3. Phasengesteuertes Antennenelement nach Anspruch 2, wobei der Hohlleiterstrahler (1) als Rundhohlleiter ausgelegt ist.

4. Phasengesteuertes Antennenelement nach einem der vorhergehenden Ansprüche, wobei der Hohlleiterstrahler (1) als Hornstrahler ausgebildet ist.

5. Phasengesteuertes Antennenelement nach einem der vorhergehenden Ansprüche, wobei die Mäanderpolarisatoren (4) senkrecht zur Achse (10) des Hohlleiterstrahlers (1) und parallel zueinander in der Halterung (3) angebracht sind.

6. Phasengesteuertes Antennenelement nach einem der vorhergehenden Ansprüche, wobei die Mäanderpolarisatoren (4) eine zur Achse (10) symmetrische Form aufweisen.

7. Phasengesteuertes Antennenelement nach einem der vorhergehenden Ansprüche, wobei das Verbindungselement (5) als Achse ausgeführt ist, welche das Phasenstellglied (2) mit der Antriebseinheit (6) verbindet.

8. Phasengesteuertes Antennenelement nach einem der vorhergehenden Ansprüche, wobei die Antriebseinheit (6) einen Elektromotor oder einen Piezomotor oder einen Aktuator enthält, wobei der Aktuator elektroaktive Materialen beinhaltet.

9. Phasengesteuertes Antennenelement nach einem der vorhergehenden Ansprüche, wobei das Verbindungselement (5) oder die Antriebseinheit (6) mit einem Winkellagegeber ausgestattet ist.

10. Phasengesteuertes Antennenelement nach einem der vorhergehenden Ansprüche, wobei die Signalauskopplung bzw. - einkopplung (7) eine schlaufenförmige oder eine stiftförmige metallische Struktur enthält, und/oder in Mikrostreifenleitungstechnik ausgeführt ist und/oder zweiteilig derart ausgeführt ist, dass zwei orthogonale Moden des Hohlleiterstrahlers (1) getrennt ein- bzw. auskoppelbar sind.

11. Phasengesteuertes Antennenelement nach einem der vorhergehenden Ansprüche, mit zumindest einem zusätzlichen dielektrischen Füllkörper, der den Hohleiterstrahler (1) ganz oder teilweise ausfüllt.

12. Phasengesteuertes Antennenelement nach einem der vorhergehenden Ansprüche, wobei zwischen einer Apertur des Hohlleiterstrahlers (1) und dem Phasenstellglied (2) mindestens ein zusätzlicher Polarisator (41) angebracht ist, welcher ein Signal mit linearer Polarisation in ein Signal mit zirkularer Polarisation umwandeln kann.

13. Phasengesteuertes Antennenelement nach Anspruch 12, wobei zwischen dem Phasenstellglied (2) und der Signalauskopplung bzw. - einkopplung (7) mindestens ein weiterer zusätzlicher Polarisator (41, 42) angebracht ist, welcher ein Signal mit linearer Polarisation in ein Signal mit zirkularer Polarisation umwandeln kann.

14. Phasengesteuertes Antennenelement nach Anspruch 12, wobei der zwischen der Apertur des Hohlleiterstrahlers (1) und dem Phasenstellglied (2) angebrachte, mindestens eine zusätzliche Polarisator (41) drehbar im Hohlleiterstrahler (1) angebracht ist, und über einen zusätzlichen Antrieb (12) und einen zusätzlichen Verbinder (13) verfügt, so dass der Antrieb (12) mit Hilfe des Verbinders (13) den Polarisator (10) unabhängig vom Phasenstellglied (2) drehen kann.

## Claims

1. Phase-controlled antenna element for array antennas, comprising
a waveguide radiator (1),
a rotatable phase shifter (2) arranged in the waveguide radiator (1) and comprising
• at least two meander polarizers (4), each of which can convert a circularly polarized signal into a linearly polarized signal,
• a mount (3) connected to the meander polarizers (4),
• a connection element (5),
a drive unit (6), which is connected to the phase shifter (2) via the connection element (5), such that the phase shifter (2) can be rotated about the axis (10) of the waveguide radiator (1), and
a signal output coupling and/or input coupling (7) from and/or into the waveguide radiator (1).

2. Phase-controlled antenna element according to Claim 1, wherein the waveguide radiator (1) has a cylindrical waveguide section.

3. Phase-controlled antenna element according to Claim 2, wherein the waveguide radiator (1) is designed as a circular waveguide.

4. Phase-controlled antenna element according to any of the preceding claims, wherein the waveguide radiator (1) is embodied as a horn radiator.

5. Phase-controlled antenna element according to any of the preceding claims, wherein the meander polarizers (4) are fitted perpendicularly to the axis (10) of the waveguide radiator (1) and parallel to one another in the mount (3).

6. Phase-controlled antenna element according to any of the preceding claims, wherein the meander polarizers (4) have a shape that is symmetrical with respect to the axis (10).

7. Phase-controlled antenna element according to any of the preceding claims, wherein the connection element (5) is embodied as a spindle connecting the phase shifter (2) to the drive unit (6).

8. Phase-controlled antenna element according to any of the preceding claims, wherein the drive unit (6) contains an electric motor or a piezomotor or an actuator, wherein the actuator comprises electro-active materials.

9. Phase-controlled antenna element according to any of the preceding claims, wherein the connection element (5) or the drive unit (6) is equipped with an angular position encoder.

10. Phase-controlled antenna element according to any of the preceding claims, wherein the signal output coupling and/or input coupling (7) contains a looped or pin-shaped metallic structure, and/or is embodied using microstrip line technology and/or is embodied in a bipartite fashion in such a way that two orthogonal modes of the waveguide radiator (1) are able to be coupled in and/or out separately.

11. Phase-controlled antenna element according to any of the preceding claims, comprising at least one additional dielectric filling body that wholly or partly fills the waveguide radiator (1).

12. Phase-controlled antenna element according to any of the preceding claims, wherein at least one additional polarizer (41), which can convert a signal having linear polarization into a signal having circular polarization, is fitted between an aperture of the waveguide radiator (1) and the phase shifter (2).

13. Phase-controlled antenna element according to Claim 12, wherein at least one further additional polarizer (41, 42), which can convert a signal having linear polarization into a signal having circular polarization, is fitted between the phase shifter (2) and the signal output coupling and/or input coupling (7).

14. Phase-controller antenna element according to Claim 12, wherein the at least one additional polarizer (41) fitted between the aperture of the waveguide radiator (1) and the phase shifter (2) is fitted rotatably in the waveguide radiator (1), and has an additional drive (12) and an additional connector (13), such that the drive (12), with the aid of the connector (13), can rotate the polarizer (10) independently of the phase shifter (2).

## Revendications

1. Élément d'antenne à commande de phase destiné à des antennes-réseaux, comprenant un élément rayonnant à guide d'ondes (1), un organe de réglage de phase (2) tournant disposé dans l'élément rayonnant à guide d'ondes (1), et comprenant
• au moins deux polariseurs à méandres (4) qui peuvent respectivement convertir un signal polarisé de manière circulaire en un signal polarisé de manière linéaire,
• un support (3) qui est relié aux polariseurs à méandres (4),
• un élément de connexion (5),
une unité d'entraînement (6) qui est reliée à l'organe de réglage de phase (2) par l'intermédiaire de l'élément de connexion (5) de manière à ce que l'organe de réglage de phase (2) puisse tourner autour de l'axe (10) de l'élément rayonnant à guide d'ondes (1), et
un dispositif de découplage ou de couplage de signal (7) depuis ou vers l'élément rayonnant à guide d'ondes (1).

2. Élément d'antenne à commande de phase selon la revendication 1, dans lequel l'élément rayonnant à guide d'ondes (1) présente une section de guide d'ondes cylindrique.

3. Élément d'antenne à commande de phase selon la revendication 2, dans lequel l'élément rayonnant à guide d'ondes (1) est réalisé sous la forme d'un guide d'ondes circulaire.

4. Élément d'antenne à commande de phase selon l'une des revendications précédentes, dans lequel l'élément rayonnant à guide d'ondes (1) est réalisé sous la forme d'un élément rayonnant à cornet.

5. Élément d'antenne à commande de phase selon l'une des revendications précédentes, dans lequel les polariseurs à méandres (4) sont montés perpendiculairement à l'axe (10) de l'élément rayonnant à guide d'ondes (1) et parallèlement les uns aux autres dans le support (3).

6. Élément d'antenne à commande de phase selon l'une des revendications précédentes, dans lequel les polariseurs à méandres (4) présentent une forme symétrique par rapport à l'axe (10).

7. Élément d'antenne à commande de phase selon l'une des revendications précédentes, dans lequel l'élément de connexion (5) est réalisé sous la forme d'un axe qui relie l'organe de réglage de phase (2) à l'unité d'entraînement (6).

8. Élément d'antenne à commande de phase selon l'une des revendications précédentes, dans lequel l'unité d'entraînement (6) comprend un moteur électrique ou un moteur piézoélectrique ou un actionneur, dans lequel l'actionneur contient des matériaux électroactifs.

9. Élément d'antenne à commande de phase selon l'une des revendications précédentes, dans lequel l'élément de connexion (5) ou l'unité d'entraînement (6) est équipé d'un capteur de position angulaire.

10. Élément d'antenne à commande de phase selon l'une des revendications précédentes, dans lequel le dispositif de découplage ou de couplage de signal (7) contient une structure métallique en forme de boucle ou de broche et/ou est réalisé en technologie de ligne à microruban et/ou est réalisé en deux parties de manière à ce que deux modes orthogonaux de l'élément rayonnant à guide d'ondes (1) puissent être couplés ou découplés séparément.

11. Élément d'antenne à commande de phase selon l'une des revendications précédentes, comprenant au moins un corps de remplissage diélectrique supplémentaire qui remplit entièrement ou partiellement l'élément rayonnant à guide d'ondes (1).

12. Élément d'antenne à commande de phase selon l'une des revendications précédentes, dans lequel au moins un polariseur supplémentaire (41), qui peut convertir un signal à polarisation linéaire en un signal à polarisation circulaire, est monté entre une ouverture de l'élément rayonnant à guide d'ondes (1) et l'organe de réglage de phase (2).

13. Élément d'antenne à commande de phase selon la revendication 12, dans lequel au moins un autre polariseur (41, 42), qui peut convertir un signal à polarisation linéaire en un signal à polarisation circulaire, est monté entre l'organe de réglage de phase (2) et le dispositif de découplage ou de couplage de signal (7).

14. Élément d'antenne à commande de phase selon la revendication 12, dans lequel ledit au moins un polariseur supplémentaire (41) monté entre l'ouverture de l'élément rayonnant à guide d'ondes (1) et l'organe de réglage de phase (2) est monté de manière tournante dans l'élément rayonnant à guide d'ondes (1), et possède un dispositif d'entraînement supplémentaire (12) et un connecteur supplémentaire (13), de telle manière que le dispositif d'entraînement (12) puisse utiliser le connecteur (13) pour faire tourner le polariseur (10) indépendamment de l'organe de réglage de la phase (2).
